# EUROPÄISCHE PATENTSCHRIFT

(11) **EP 3 431 291 B1**
(45) Veröffentlichungstag und Bekanntmachung des Hinweises auf die Patenterteilung: **10.08.2022**
(21) Anmeldenummer: 18180050.9
(22) Anmeldetag: 27.06.2018
(51) Int. Cl.: B41F 5/24, B41F 5/06, B41F 23/04

(54) **DRUCKMASCHINE MIT EINER MEHRZAHL VON IN REIHE ANGEORDNETEN FLEXODRUCKWERKEN UND VERFAHREN ZUM BETREIBEN EINER SOLCHEN DRUCKMASCHINE**
PRINTING MACHINE WITH A PLURALITY OF IN-LINE FLEXOGRAPHIC PRINTING UNITS AND METHOD FOR OPERATING SUCH A PRINTING MACHINE
MACHINE D'IMPRESSION AVEC DES GROUPES D'IMPRESSION FLEXOGRAPHIQUE ARRANGÉS EN SÉRIE ET PROCÉDÉ POUR OPÉRER UNE TELLE MACHINE D'IMPRESSION

(30) Priorität: 17.07.2017 DE 102017212183; 14.12.2017 DE 102017222700
(43) Veröffentlichungstag der Anmeldung: 23.01.2019
(73) Patentinhaber: Heidelberger Druckmaschinen AG, 69115 Heidelberg (DE)
(72) Erfinder: Schwab, Werner, 92699 Bechtsrieth (DE)

(56) Entgegenhaltungen:
- EP-A1- 2 551 078
- EP-A2- 0 234 456
- US-A- 5 503 069

## Beschreibung

Die Erfindung betrifft eine Druckmaschine gemäß dem Oberbegriff von Anspruch 1 und ein Verfahren zum Betreiben einer solchen Druckmaschine mit den Merkmalen von Anspruch 14.

### Stand der Technik

An für den Verpackungsdruck konzipierte oder eingesetzte Druckmaschinen werden zunehmend hohe Anforderungen hinsichtlich der Wirtschaftlichkeit und der Einfachheit der Bedienung bei gleichzeitig maximierter Variabilität für die Produktherstellung gestellt. Beispielsweise soll die Druckmaschine möglichst wenig Makulatur, beispielsweise beim Umrüsten zwischen verschiedenen Druckaufträgen verursachen. Geläufige für den Verpackungsdruck, insbesondere im Flexodruck, ausgelegte Bahndruckmaschinen in Reihenbauweise weisen meist einen Maschinenaufbau auf, in dem ein Bedruckstoff über eine Vielzahl von Zylindern und Walzen zwischen verschiedenen Prozessebenen (beispielsweise für den Druck und für die Trocknung) geführt wird, so dass ein nicht unerheblich langer Bahnabschnitt in der Druckmaschine gespeichert ist und potentiell entsprechende Makulatur anfallen kann.

Um Faltschachtelzuschnitte herzustellen sind Inline-Maschinen zum Drucken und Rotationsstanzen von Schachtelzuschnitten bekannt, beispielsweise aus der EP 1 731 277 B1. Dabei wird ein bahnförmiges Substrat in einer Bahndruckmaschine mit mehreren Druckwerken, ggfs. unter Verwendung unterschiedlicher Druckverfahren bedruckt. Nachfolgend wird die Bedruckstoffbahn weiterverarbeitet durch Stanzen, Prägen, Lackieren, etc.

Aus der DE 103 43 411 B4 ist eine Rotationsdruckmaschine bekannt mit einer Mehrzahl von Druckwerken, wobei die Druckwerke für einen schnellen Auftragswechsel mit sogenannten Sleeves bestückt werden können. Die Achsen der Sleeves sind dazu motorisch in eine Wechselposition fahrbar, in welcher die Achsen leicht zugänglich sind. Nach erfolgtem Wechsel der Sleeves werden diese zusammen mit ihren Achsen von einer Austauschposition in eine Betriebsposition zurückverfahren.

Die EP2551078A1 offenbart - gemäß Oberbegriff von Anspruch 1 - eine Druckmaschine zum Bedrucken einer Bedruckstoffbahn mit einer Mehrzahl von in Reihe angeordneten Flexodruckwerken, wobei die Flexodruckwerke in einer für den Maschinenbediener zugänglichen Ebene angeordnet sind.

Die EP0234456A2 offenbart ein Zusatzdruckwerk, z.B. ein zusätzliches Flexodruckwerk. Dabei sind zwei Druckzylinder zur Aufnahme der Druckplatten vorgesehen, die abwechselnd und selektiv zur Erstellung von zusätzlichen Eindrucken in eine Papierbahn oder ähnliches Material dienen, das um einen gemeinsamen Gegendruckzylinder bewegt wird. Diese Zusatzdruckvorrichtungen finden meistens Einsatz in Rotationsdruckmaschinen, wo derartige Zusatzvorrichtungen am Auslauf der Hauptmaschine angeordnet sind. Die Hauptmaschine wird nicht im Detail beschrieben. Die US5503069A1 offenbart Ähnliches.

Nachteilig an den aus dem Stand der Technik bekannten Druckmaschinen ist, dass ein Wechsel der Sleeves eine Druckpause erfordert, wobei die Stillstandszeit die Leistung der Druckmaschine reduziert. Wird ein Farbwechsel erforderlich, so sind längere Stillstandszeiten erforderlich. Weiter kommt es bei jedem Maschinenstillstand zu Anlaufmakulatur, d.h. bedruckter Bedruckstoffbahn, welche Ausschuss ist.

### Aufgabenstellung

Aufgabe der vorliegenden Erfindung ist es daher, eine Druckmaschine zu schaffen, welche einen einfachen und schnellen Auftragswechsel ermöglicht und dabei möglichst wenig Makulatur erzeugt und ein Verfahren zum Betreiben einer solchen Druckmaschine zu beschreiben.

### Technische Lösung

Gelöst wird diese Aufgabe durch eine Druckmaschine mit den Merkmalen von Anspruch 1 sowie durch ein Verfahren mit den Merkmalen von Anspruch 14.

Eine erfindungsgemäße Druckmaschine zum Bedrucken einer Bedruckstoffbahn mit einer Mehrzahl von in Reihe angeordneten Flexodruckwerken, wobei die Flexodruckwerke in einer für den Maschinenbediener zugänglichen Ebene angeordnet sind, zeichnet sich dadurch aus, dass immer zwei Flexodruckwerke der Mehrzahl von Flexodruckwerken gemeinsam jeweilige Doppel-Druckstationen bilden und dass die zwei Flexodruckwerke der jeweiligen Doppel-Druckstationen einen gemeinsamen Gegendruckzylinder aufweisen.

Die erfindungsgemäße Druckmaschine dient dem Bedrucken einer Bedruckstoffbahn, insbesondere aus Papier, Karton oder Kunststoff und besitzt eine Mehrzahl von in Reihe angeordneten Flexodruckwerken. Aufgrund der Reihenbauweise ist die Druckmaschine beliebig erweiterbar. Die Flexodruckwerke sind in einer für einen Maschinenbediener zugänglichen, insbesondere waagrechten und horizontalen Ebene, auf einem ergonomisch leicht zugänglichen Höhenniveau angeordnet.

Erfindungsgemäß bilden immer zwei Flexodruckwerke gemeinsam eine Doppel-Druckstation. Dabei weisen jeweils die beiden Flexodruckwerke einer Druckstation einen gemeinsamen Gegendruckzylinder auf. Dieser Aufbau einer Druckstation kann als Zwillingsdruckwerk oder so genanntes Double Ink Deck, DID, bezeichnet werden, im Gegensatz zum sogenannten Single Ink Deck, SID.

Bevorzugt ist es, dass die zwei Flexodruckwerke einer jeweiligen Doppel-Druckstation alternativ aktivierbar sind. Dadurch wird eine kontinuierliche Produktion, d.h. ein fliegender Auftragswechsel, ermöglicht. Alternativ hierzu sind die zwei Flexodruckwerke einer jeweiligen Doppel-Druckstation gemeinsam aktivierbar.

In vorteilhafter Weiterbildung der erfindungsgemäßen Druckmaschine sind die zwei Flexodruckwerke einer jeweiligen Doppel-Druckstation spiegelsymmetrisch zum gemeinsamen Gegendruckzylinder angeordnet. Während in einem Flexodruckwerk gedruckt wird, kann das andere Flexodruckwerk gerüstet oder gewartet werden.

In einer besonders vorteilhaften und daher bevorzugten Ausführungsform ist jeder Doppel-Druckstation ein Trockner nachgeordnet. Dies hat den Vorteil, dass nach dem Farbauftrag eine vollständige Trocknung der aufgebrachten Farbmenge erfolgen kann und die Bedruckstoffbahn so problemlos umgelenkt werden kann, ohne dass es zu einem Abschmieren kommt. Alternativ ist vorgesehen, dass jede Doppel-Druckstation wenigstens einen Trockner, bevorzugt zwei oder vier Trockner, umfasst.

Bevorzugt wird auch, dass der Trockner ein UV-Trockner ist bzw. dass die Trockner UV-Trockner sind. Bevorzugt wird weiterhin, dass der gemeinsame Gegendruckzylinder einer jeweiligen Doppel-Druckstation als ein Kühlzylinder ausgebildet ist.

In einer besonders vorteilhaften und daher bevorzugten Ausführungsform ist vorgesehen, dass in jeder Doppel-Druckstation am Umfang des Kühlzylinders in Bedruckstoff-Transportrichtung aufeinander folgend angeordnet sind: ein Flexodruckwerk ; ein oder zwei UV-Trockner; ein Flexodruckwerk; und ein oder zwei UV-Trockner.

Weiter vorteilhaft ist es, wenn ein jeweiliges Flexodruckwerk mit einer Farbauftragseinrichtung und mit einem Flexodruckzylinder mit einem die Druckform tragenden Drucksleeve ausgestattet ist.

In der Praxis hat es sich als vorteilhaft erwiesen, wenn ein jeweiliger Gegendruckzylinder einen Umfang kleiner als 1000 mm (im Falle der Heißlufttrocknung) aufweist.

In einer besonders vorteilhaften und daher bevorzugten Ausführungsform ist vorgesehen, dass außer der Mehrzahl von Flexodruckwerken wenigstens ein weiteres Flexodruckwerk als Einzel-Druckstation, bevorzugt als Lackwerk, vorhanden ist.

In einer besonders vorteilhaften und daher bevorzugten Ausführungsform ist vorgesehen, dass die Einzel-Druckstation vor der Mehrzahl von Flexodruckwerken angeordnet ist oder dass die Einzel-Druckstation nach der Mehrzahl von Flexodruckwerken angeordnet ist.

In einer besonders vorteilhaften und daher bevorzugten Ausführungsform ist vorgesehen, dass die Einzel-Druckstation der Doppel-Druckstation - oder einer letzten Doppel-Druckstation - in Bedruckstoff-Transportrichtung nachgeordnet ist.

In einer besonders vorteilhaften und daher bevorzugten Ausführungsform ist vorgesehen, dass in der Einzel-Druckstation der Gegendruckzylinder als ein Kühlzylinder ausgebildet ist und am Umfang des Kühlzylinders in Bedruckstoff-Transportrichtung aufeinander folgend angeordnet sind: ein Flexodruckwerk; und ein oder zwei UV-Trockner

In einer besonders vorteilhaften und daher bevorzugten Ausführungsform ist vorgesehen, dass die Bedruckstoffbahn auf einem Abschnitt - oder auf allen Abschnitten - a) zwischen zwei Doppel-Druckstationen und/oder b) zwischen der Doppel-Druckstation - oder einer letzten Doppel-Druckstation- und der Einzel-Druckstation in einer zweiten Ebene verläuft, welche im Wesentlichen unterhalb der Ebene liegt.

In einer besonders vorteilhaften und daher bevorzugten Ausführungsform ist vorgesehen, dass die Länge der Bedruckstoffbahn auf dem Abschnitt - oder auf allen Abschnittengeringer ist, als die Länge der Bedruckstoffbahn in einer Doppel-Druckstation.

In einer besonders vorteilhaften und daher bevorzugten Ausführungsform ist vorgesehen, dass die Bedruckstoffbahn ausgehend von der zweiten Ebene in jedem Doppel-Druckwerk eine nach unten offene Schlinge bildet.

In einer besonders vorteilhaften und daher bevorzugten Ausführungsform ist vorgesehen, dass die Schlinge um den Gegendruckzylinder und um wenigstens zwei oder drei Leitwalzen führt, welche zwischen der Ebene und der weiteren Ebene angeordnet ist bzw. sind.

In einer besonders vorteilhaften und daher bevorzugten Ausführungsform ist vorgesehen, dass der letzten Doppel-Druckstation eine Einzel-Druckstation und ein Heißlufttrockner in Bedruckstoff-Transportrichtung aufeinander folgend nachgeordnet sind.

Die Erfindung betrifft auch ein Verfahren zum Betreiben einer Druckmaschine, wie obenstehend beschrieben, zum Bedrucken einer Bedruckstoffbahn. Erfindungsgemäß wird dabei jeweils von den zwei Flexodruckwerken einer jeweiligen Doppel- Druckstation maximal ein Flexodruckwerk aktiviert und druckt auf die Bedruckstoffbahn. In vorteilhafter Weise kann das jeweils andere Flexodruckwerk, d.h. das inaktive Druckwerk einer Doppel-Druckstation, einem Rüstvorgang oder einem Wartungsvorgang unterzogen werden oder es befindet sich in einer inaktiven Warteposition. Bei einem Rüstvorgang kann beispielsweise ein Austausch von Drucksleeves oder ein Farbwechsel erfolgen. So können auch einfach Sonderfarben eingesetzt und ausgetauscht werden. Bei dem Wartungsvorgang kann es sich beispielsweise um einen Messerwechsel am Rakel handeln. In einer besonders vorteilhaften und daher bevorzugten Weiterbildung des erfindungsgemäßen Verfahrens sind die Flexodruckwerke einer jeweiligen Doppel-Druckstation registergenau aktivierbar und deaktivierbar, um so einen fliegenden Wechsel zwischen den Flexodruckwerken bei einem Auftragswechsel zu ermöglichen. Das heißt, es soll bei einem Auftragswechsel von einem Flexodruckwerk auf das andere Flexodruckwerk einer Druckstation umgeschaltet werden, so werden die Flexodruckwerke der verschiedenen Druckstationen derart miteinander synchronisiert, dass zwischen den Aufträgen keine Makulatur produziert wird und die Bedruckstoffbahn kontinuierlich weiter bedruckt werden kann.

Die beschriebene Erfindung und die beschriebenen vorteilhaften Weiterbildungen der Erfindung stellen auch in Kombination miteinander - soweit dies technisch sinnvoll ist - vorteilhafte Weiterbildungen der Erfindung dar.

Hinsichtlich weiterer Vorteile und in konstruktiver und funktioneller Hinsicht vorteilhafter Ausgestaltungen der Erfindung wird auf die Unteransprüche sowie die Beschreibung von Ausführungsbeispielen unter Bezugnahme auf die beiliegenden Figuren verwiesen.

### Ausführungsbeispiel

Die Erfindung soll an Hand beigefügter Figuren noch näher erläutert werden. Einander entsprechende Elemente und Bauteile sind in den Figuren mit gleichen Bezugszeichen versehen. Zugunsten einer besseren Übersichtlichkeit der Figuren wurde auf eine maßstabsgetreue Darstellung verzichtet.

### Es zeigen in schematischer Darstellung

- Fig. 1: eine erfindungsgemäße Druckmaschine bzw. eine Konfiguration mit sechs DID-Station gefolgt von einer SID-Station;
- Fig. 2: eine Druckstation der Druckmaschine aus Fig. 1 ;
- Fig. 3: eine Bahndruckmaschine gemäß dem Stand der Technik;
- Fig. 4: den Unterschied zwischen einer DID- und einer SID-Station;
- Fig. 5: eine DID-Station mit zwei gleichzeitig aktivierbaren Flexodruckwerken;
- Fig. 6: eine DID-Station mit zwei abwechselnd aktivierbaren Flexodruckwerken;
- Fig. 7: eine sogenannte Gable-Top-Anwendung;
- Fig. 8: eine Konfiguration mit vier SID- gefolgt von zwei DID-Stationen; und
- Fig. 9: eine Konfiguration mit vier DID- gefolgt von vier SID-Stationen.

Figur 3 zeigt eine Rotationsdruckmaschine 100 gemäß dem Stand der Technik zum Bedrucken einer Bedruckstoffbahn 1. Die Bedruckstoffbahn 1 wird dabei in Transportrichtung T durch eine Mehrzahl von Bearbeitungswerken hindurch transportiert und dabei bearbeitet. Bei den Bearbeitungswerkzeugen handelt es sich um Flexodruckwerke 11, ein Prägewerk 12 und ein Stanz- und Rillwerk 13. Angrenzend an den Bahnlauf der Bedruckstoffbahn 1 sind Inspektionssysteme 4 vorgesehen, welche beispielsweise als Kameras ausgeführt sind, um kontinuierlich die Registergenauigkeit der Bearbeitung der Bedruckstoffbahn 1 zu überwachen. Dabei werden insbesondere das Umfangsregister und das Seitenregister überwacht.

Die Inspektionssysteme 4 sowie die Flexodruckwerke 11, Prägewerk 12 und Stanz- und Rillwerk 13 sind datenübertragungstechnisch mit einer Steuereinheit 22 verbunden und können von dieser angesteuert werden.

Figur 1 zeigt eine Druckmaschine 100 in einer Übersichtsdarstellung. Die Druckmaschine 100 weist eine Mehrzahl von Flexodruckwerken 11 auf. Mit den Flexodruckwerken 11 wird eine in Bahntransportrichtung T bewegte Bedruckstoffbahn 1 bedruckt. Die Flexodruckwerke 11 sind mit DW1 bis DW7 durchnummeriert. Die Flexodruckwerke 11 sind in Reihe angeordnet auf einer waagrechten, für einen Maschinenbediener gut zugänglichen Ebene E. Je zwei Flexodruckwerke 11 bilden gemeinsam eine Druckstation 10, so zumindest in DW1 bis DW6, welche als auch Zwillingsdruckwerk bezeichnet werden kann. Das DW7 ist als herkömmliches Flexodruckwerk 11 ausgebildet. In diesem kann beispielsweise ein flächiger Lackauftrag erfolgen. In der ersten Druckstation 10 DW1 wird die Farbe Magenta, in der zweiten Druckstation 10 DW2 wird die Farbe Cyan, in der dritten Druckstation 10 DW3 wird die Farbe Yellow und in der sechsten Druckstation DW6 wird die Farbe Schwarz verdruckt. In den weiteren Druckstationen 10 DW4 und DW5 werden Sonderfarben S1 und S2 verdruckt.

In Bahnlaufrichtung T gesehen nach jeder Druckstation 10 ist ein Trockner 19 vorgesehen.

Zusätzlich zu den Flexodruckwerken 11 können - wie auch in der Druckmaschine 100 aus Figur 3 - ein Prägewerk 12, ein Stanz- und Rillwerk 13 und eine Steuereinheit 22 vorgesehen sein.

Der Aufbau einer jeweiligen Druckstation 10 ist näher in Figur 2 dargestellt. Eine in Bahntransportrichtung T transportierte Bedruckstoffbahn 1 wird mit Hilfe von Umlenkrollen 20 geführt und umschlingt einen Gegendruckzylinder 16. Zwei Flexodruckwerke 11 mit jeweils einem Flexodruckzylinder mit Drucksleeve 15, einem Gegendruckzylinder 16 und einer Farbauftragseinrichtung 21 bilden eine Druckstation 10. Die Flexodruckwerke 11 mit ihren Komponenten sind in einer Ebene E angeordnet. Die beiden Flexodruckwerke 11 besitzen dabei einen gemeinsamen Gegendruckzylinder 16. Die Anordnung von Flexodruckzylindern 15 und Farbauftragseinrichtung 21 der beiden Flexodruckwerke 11 ist spiegelsymmetrisch zu einer senkrechten Spiegelachse durch den Gegendruckzylinder 16. Die Druckstation 10 ist derart ausgeführt, dass eines der beiden Flexodruckwerke 11 druckt und sich dieses Flexodruckwerk 11 in einer aktivierten Position befindet. Das andere, inaktive Flexodruckwerk 11 wurde vom gemeinsamen Gegendruckzylinder 16 abgestellt. Die Aktivierung bzw. Deaktivierung eines Flexodruckwerks 11 erfolgt durch eine Stellbewegung s. In den Darstellungen von Figur 1 und Figur 2 wird ein erster Druckauftrag jeweils in den rechten Flexodruckwerken 11 einer jeweiligen Druckstation 10 abgearbeitet. Gleichzeitig kann im linken Flexodruckwerk 11 der Druckstationen 10 ein zweiter Auftrag vorbereitet werden oder dieses Flexodruckwerk 11 kann gewartet werden, z.B. kann ein Messerwechsel am Rakel durchgeführt werden. Wenn zu einem bestimmten Zeitpunkt ein erster Auftrag fertig abgearbeitet ist, fährt das rechte Flexodruckwerk 11 automatisch in eine inaktive Warteposition und gleichzeitig fährt das linke Flexodruckwerk 11 in eine aktive Position, um den zweiten Auftrag zu drucken. Druckende eines ersten Druckauftrags und Druckbeginn eines zweiten, nachfolgenden Druckauftrags liegen somit nahezu zeitgleich. Dieser Prozess, welcher für eine erste Druckstation 10 beschrieben wurde, erfolgt so auch in den weiteren Druckstationen 10, und zwar streckengenau, d.h. in der zweiten Druckstation 10 erfolgt das Umschalten von erstem auf zweiten Auftrag und damit das Umschalten von rechtem Flexodruckwerk 11 auf linkes Flexodruckwerk 11 genau an der Stelle der Bedruckstoffbahn 1, wo die erste Druckstation 10 den Wechsel vollzogen hat. So kann Makulatur, d.h. Abfall, eingespart werden. In anderen Worten: die Flexodruckwerke 11 der verschiedenen Druckstationen 10 synchronisieren sich bei einem Auftragswechsel registergenau, so dass nahezu keine Makulatur entsteht.

Der Wechsel von einem Druckauftrag zu einem nachfolgenden Druckauftrag erfolgt ereignisgesteuert. Auslösendes Ereignis kann eine bestimmte Druckzeit, eine bestimmte bedruckte Länge auf der Substratbahn, eine bestimmte Stückzahl an gedruckten Nutzen, ein Materialwechsel oder eine Auslösung durch den Maschinenbediener sein. Bei einer solchen ereignisgesteuerten Steuerung der Druckmaschine 100 mittels einer Steuereinheit 22 ist die Druckmaschine 100 in der Lage, gleichzeitig während dem Abarbeiten eines aktuellen Druckauftrages bereits nächste Druckaufträge vorzubereiten und diese der Reihe nach abzuarbeiten.

Figur 4 zeigt den Unterschied zwischen einer DID-Station 31 (links in der Figur) und einer SID-Station 30 (rechts in der Figur). Solche Stationen können in den in dieser Anmeldung gezeigten Konfigurationen (siehe z.B. Figur 7) vorgesehen sein.

Beide Stationen sind dabei als so genannte "Short Web"-Stationen ausgebildet: Beim Verdrucken von UV-Farben kann die Trocknerstrecke sehr viel kürzer gewählt werden, insbesondere können UV-Trockner platzsparend am Umfang eines (zentralen) Gegendruckzylinders angeordnet ein. Im Vergleich zur thermischen Trocknung wasserbasierter Farben (siehe z.B. Figuren 1, 8 und 9) fällt die Trocknerstrecke wesentlich kürzer aus. Die Bahnführung zwischen den Stationen kann zudem in einer Ebene unterhalb der dem Maschinenbediener zugänglichen Ebene E erfolgen. Die Bahnführung erfolgt somit"von unten" zu den Stationen. Der kurze Bahnweg zwischen den Stationen sorgt für ein verbessertes Registerverhalten. Auch der Anfahrprozess der Druckmaschine ist zeitlich deutlich verkürzt. Der (zentrale) Gegendruckzylinder ist bevorzugt als ein Kühlzylinder ausgebildet.

Die DID-Station 31 umfasst in Richtung der Bedruckstoff-Transports Folgendes: eine Umlenkwalze 20 für die Bahn 1, einen zentralen Gegendruckzylinder 16, diesem zugeordnet ein erstes Flexodruckwerk 11 (mit Flexodruckzylinder 15 und Farbauftragseinrichtung 21, z.B. ein Rasterzylinder), ein oder (wie gezeigt) zwei Trockner 19, ein zweites Flexodruckwerk 11, ein oder (wie gezeigt) zwei weitere Trockner 19 und zwei Umlenkwalzen 20. Die Trockner sind bevorzugt UV-Trockner. Eine solche Station kann gleichzeitig zwei Farben übertragen.

Die SID-Station 30 umfasst in Richtung der Bedruckstoff-Transports Folgendes: zwei Umlenkwalzen 20 für die Bahn 1, einen zentralen Gegendruckzylinder 16, diesem zugeordnet ein erstes Flexodruckwerk 11 (mit Flexodruckzylinder 15 und Farbauftragseinrichtung 21, z.B. ein Rasterzylinder), ein oder (wie gezeigt) zwei Trockner 19 und eine Umlenkwalze 20. Die Trockner sind bevorzugt UV-Trockner. Eine solche Station kann eine Farbe übertragen.

Figur 5 zeigt eine DID-Station mit zwei gleichzeitig aktivierbaren Flexodruckwerken 11. Am (zentralen) Gegendruckzylinder 16 sind nach jedem Flexodruckwerk 11 ein oder (wie gezeigt) zwei Trockner 19 angeordnet. Die Trockner sind bevorzugt UV-Trockner Figur 6 zeigt eine DID-Station mit zwei abwechselnd aktivierbaren Flexodruckwerken 11. Am (zentralen) Gegendruckzylinder 16 sind nach dem letzten Flexodruckwerk 11 ein oder (wie gezeigt) zwei Trockner 19 angeordnet. Die Trockner sind bevorzugt UV-Trockner.

Figur 7 zeigt eine weitere Anwendung. Dabei handelt es sich um eine Maschine mit 4 DID-Short-Web-Stationen 31 und einer SID-Station 30 sowie einem abschließenden thermischen Trockner 19. Es können acht Farben und ein Lack oder Silikon aufgetragen werden. Zwischen der letzten Station 31 und der Station 30 ist eine Bahnführung 40 vorgesehen. Eine solche Anwendung kommt z.B. bei der Herstellung so genannter "Gable Top"-Verpackungen zum Einsatz.

Figur 8 zeigt eine Konfiguration mit vier SID-Stationen 30 gefolgt von zwei DID-Stationen 31. Jeder Station ist ein thermischer Trockner 19 zugeordnet. Die Bahnführung erfolgt "von oben" zu den Stationen. Die Druckreihenfolgen kann sein: Prozessfarben CMYK, Sonderfarbe 1, Sonderfarbe 3. Die Sonderfarbenwerke können während der laufenden Produktion auf andere Sonderfarben 2 und 4 umgerüstet werden.

Figur 9 zeigt eine Konfiguration mit vier DID-Stationen 31 gefolgt von vier SID-Stationen 30. Jeder Station ist ein thermischer Trockner 19 zugeordnet. Die Bahnführung erfolgt "von oben" zu den Stationen. Die Druckreihenfolgen kann sein: Prozessfarben CMYK, Sonderfarbe 1, Sonderfarbe 2. Die beiden letzten Stationen 30 sind inaktiv und werden z.B. für einen kommenden Druckauftrag vorbereitet bzw. umgerüstet (Sonderfarben 3 und 4).

### Bezugszeichenliste

- 1: Bedruckstoffbahn

- 10: Druckstation
- 11: Flexodruckwerk
- 12: Prägewerk
- 13: Stanz- und Rillwerk
- 14: Inspektionssystem
- 15: Flexodruckzylinder mit Drucksleeve
- 16: Gegendruckzylinder
- 17: Prägezylinder
- 18: Stanzzylinder
- 19: Trockner
- 20: Umlenkrolle
- 21: Farbauftragseinrichtung
- 22: Steuereinheit (Maschinensteuerung mit Interface)
- 30: SID-Station (Single Ink Deck)
- 31: DID-Station (Double Ink Deck)
- 40: Bahnführung
- 100: Druckmaschine

- s: Stellbewegung
- E: Ebene
- T: Bahntransportrichtung
- DW: Druckwerksnummer

- M: Magenta
- C: Cyan
- Y: Yellow
- K: Black
- S1, S2: Sonderfarben

## Patentansprüche

1. Druckmaschine (100) zum Bedrucken einer Bedruckstoffbahn (1) mit einer Mehrzahl von in Reihe angeordneten Flexodruckwerken (11), wobei die Flexodruckwerke (11) in einer für den Maschinenbediener zugänglichen Ebene (E) angeordnet sind,
**dadurch gekennzeichnet,**
**dass** immer zwei Flexodruckwerke (11) der Mehrzahl von Flexodruckwerken (11) gemeinsam jeweilige Doppel-Druckstationen (10) bilden und dass die zwei Flexodruckwerke (11) der jeweiligen Doppel-Druckstationen (10) einen gemeinsamen Gegendruckzylinder (16) aufweisen.

2. Druckmaschine nach Anspruch 1,
**dadurch gekennzeichnet,**
**dass** die zwei Flexodruckwerke (11) einer jeweiligen Doppel-Druckstation (10) gemeinsam aktivierbar sind oder alternativ aktivierbar sind.

3. Druckmaschine nach einem der vorangehenden Ansprüche,
**dadurch gekennzeichnet,**
**dass** die zwei Flexodruckwerke (11) einer jeweiligen Doppel-Druckstation (10) spiegelsymmetrisch zum gemeinsamen Gegendruckzylinder (16) angeordnet sind.

4. Druckmaschine nach einem der vorhergehenden Ansprüche,
**dadurch gekennzeichnet,**
**dass** jeder Doppel-Druckstation (10) ein Trockner (19) nachgeordnet ist oder dass jede Doppel-Druckstation (10) wenigstens einen Trockner (19), oder zwei Trockner oder vier Trockner umfasst.

5. Druckmaschine nach Anspruch 4,
**dadurch gekennzeichnet,**
**dass** der Trockner (19) ein UV-Trockner ist bzw. dass die Trockner (19) UV-Trockner sind.

6. Druckmaschine nach Anspruch 4 oder 5,
**dadurch gekennzeichnet,**
**dass** der gemeinsame Gegendruckzylinder (16) einer jeweiligen Doppel-Druckstation (10) als ein Kühlzylinder (16) ausgebildet ist.

7. Druckmaschine nach Anspruch 6,
**dadurch gekennzeichnet,**
**dass** in jeder Doppel-Druckstation (10) am Umfang des Kühlzylinders (16) in Bahntransportrichtung (T) aufeinander folgend angeordnet sind:
- ein Flexodruckwerk (11);
- ein oder zwei UV-Trockner (19);
- ein Flexodruckwerk (11); und
- ein oder zwei UV-Trockner (19).

8. Druckmaschine nach einem der vorangehenden Ansprüche,
**dadurch gekennzeichnet,**
**dass** ein jeweiliges Flexodruckwerk (11) mit einer Farbauftragseinrichtung (21) und einem Flexodruckzylinder (15) mit einem die Druckform tragenden Drucksleeve ausgestattet ist.

9. Druckmaschine nach einem der vorangehenden Ansprüche,
**dadurch gekennzeichnet,**
**dass** ein jeweiliger Gegendruckzylinder (16) einen Umfang kleiner 1000 mm aufweist.

10. Druckmaschine nach einem der vorangehenden Ansprüche,
**dadurch gekennzeichnet,**
**dass** außer der Mehrzahl von Flexodruckwerken (11) wenigstens ein weiteres Flexodruckwerk (11) als Einzel-Druckstation (10)oder als Lackwerk (10), vorhanden ist.

11. Druckmaschine nach Anspruch 10,
**dadurch gekennzeichnet,**
**dass** die Einzel-Druckstation (10a) in Bahntransportrichtung (T) vor der Mehrzahl von Flexodruckwerken (11) angeordnet ist oder
**dass** die Einzel-Druckstation (10a) in Bahntransportrichtung (T) nach der Mehrzahl von Flexodruckwerken (11) angeordnet ist.

12. Druckmaschine nach Anspruch 11,
**dadurch gekennzeichnet,**
**dass** in der Einzel-Druckstation(10a) der Gegendruckzylinder (16) als ein Kühlzylinder (16) ausgebildet ist und am Umfang des Kühlzylinders (16) in Bahntransportrichtung (T) aufeinander folgend angeordnet sind:
- ein Flexodruckwerk (11); und
- ein oder zwei UV-Trockner (19).

13. Druckmaschine nach einem der vorangehenden Ansprüche,
**dadurch gekennzeichnet,**
**dass** der letzten Doppel-Druckstation (10) eine Einzel-Druckstation (10a) und ein Heißlufttrockner in Bahntransportrichtung (T) aufeinander folgend nachgeordnet sind.

14. Verfahren zum Betreiben einer Druckmaschine (100) nach einem der vorangehenden Ansprüche, zum Bedrucken einer Bedruckstoffbahn (1),
wobei
eine Druckmaschine (100) nach einem der vorhergehenden Ansprüche vorgesehen und betrieben wird und dabei von den zwei Flexodruckwerken (11) einer jeweiligen Doppel-Druckstation (10) der Druckmaschine (100) maximal ein Flexodruckwerk (11) aktiviert ist und druckt.

15. Verfahren zum Betreiben einer Druckmaschine nach Anspruch 14,
**dadurch gekennzeichnet,**
**dass** das jeweils andere Flexodruckwerk (11) einer Doppel-Druckstation (10) einem Rüstvorgang oder einem Wartungsvorgang unterzogen wird.

16. Verfahren zum Betreiben einer Druckmaschine nach einem der Ansprüche 14 oder 15,
**dadurch gekennzeichnet,**
**dass** die zwei Flexodruckwerke (11) einer jeweiligen Doppel-Druckstation (10) registergenau aktivierbar und deaktivierbar sind.

## Claims

1. Printing machine (100) for printing on a web (1) of printing material, the printing machine comprising a plurality of in-line flexographic printing units (11) disposed in a plane (E) accessible to a machine operator and
**characterized**
**in that** every two flexographic printing units (11) of the plurality of flexographic printing units (11) together form double printing stations (10) and in that the two flexographic printing units (11) of a respective double printing station (10) have a common impression cylinder (16).

2. Printing machine according to claim 1,
**characterized**
**in that** the two flexographic printing units (11) of a respective double printing station (10) are jointly activatable or alternately activatable.

3. Printing machine according to any one of the preceding claims,
**characterized**
**in that** the two flexographic printing units (11) of a respective double printing station (10) are disposed mirror-symmetrically relative to the common impression cylinder (16).

4. Printing machine according to any one of the preceding claims,
**characterized**
**in that** a drier (19) is disposed downstream of every double printing station (10) or in that every double printing station (10) comprises at least one drier (19) or two driers or four driers.

5. Printing machine according to claim 4,
**characterized**
**in that** the drier (19) is a UV drier/the driers (19) are UV driers.

6. Printing machine according to claim 4 or 5,
**characterized**
**in that** the common impression cylinder (16) of each respective double printing station (10) is embodied as a cooling cylinder (16).

7. Printing machine according to claim 6,
**characterized**
**in that** in every double printing station (10),
- a flexographic printing unit (11),
- one or two UV driers (19),
- a flexographic printing unit (11), and
- one or two other UV driers (19) are disposed along the circumference of the cooling cylinder to succeed one another in a direction of web transport.

8. Printing machine according to any one of the preceding claims,
**characterized**
**in that** each respective flexographic printing unit (11) is equipped with an ink application device (21) and a flexographic printing cylinder (15) with a printing sleeve carrying the printing forme.

9. Printing machine according to any one of the preceding claims,
**characterized**
**in that** each respective impression cylinder (16) has a circumference smaller than 1000 mm.

10. Printing machine according to any one of the preceding claims,
**characterized**
**in that** in addition to the plurality of flexographic printing units (11), at least one further flexographic printing unit (11) is provided, the at least one further flexographic printing unit being a single printing station (10) or a varnishing unit (10).

11. Printing machine according to claim 10,
**characterized**
**in that** the single printing station (10) is disposed upstream of the plurality of flexographic printing units (11) in the direction of web transport (T) or in that the single printing station (10a) is disposed downstream of the plurality of flexographic printing units in the direction of web transport (T).

12. Printing machine according to claim 11,
**characterized**
**in that** in the single printing station (10a), the impression cylinder (16) is embodied as a cooling cylinder (16) and in that a flexographic printing unit (11) and one or two UV driers are disposed along the circumference of the cooling cylinder so as to succeed one another in the direction (T) of web transport.

13. Printing machine according to any one of the preceding claims,
**characterized**
**in that** a single printing station (10a) and a hot-air drier are disposed downstream of the last double printing station (10) so as to succeed one another in the direction (T) of web transport.

14. Method for operating a printing machine (100) for printing on a web of printing material according to any one of the preceding claims, wherein a printing machine (100) according to any one of the preceding claims is provided and a maximum of one flexographic printing unit (11) of the two flexographic printing units (11) of a respective double printing station (10) of the printing machine (100) is activated and printing.

15. Method for operating a printing machine according to claim 14,
wherein the other flexographic printing unit (11) of a double printing station (10) is subjected to a set-up operation or to a maintenance operation.

16. Method for operating a printing machine according to any one of claims 14 or 15,
**characterized**
**in that** the two flexographic printing units (11) of a respective double printing station (10) are activatable and deactivatable in an in-register way.

## Revendications

1. Machine à imprimer (100) pour imprimer une bande de support d'impression (1) avec une pluralité de groupes d'impression flexographique (11) disposés en série, les groupes d'impression flexographique (11) étant disposés dans un plan (E) accessible par l'opérateur de la machine,
**caractérisée en ce**
**que** deux groupes d'impression flexographique (11) parmi la pluralité de groupes d'impression flexographique (11) forment toujours ensemble des postes d'impression doubles (10) respectifs et **en ce que** les deux groupes d'impression flexographique (11) des postes d'impression doubles (10) respectifs présentent un cylindre d'impression commun (16).

2. Machine à imprimer selon la revendication 1,
**caractérisée en ce**
**que** les deux groupes d'impression flexographique (11) d'un poste d'impression double (10) respectif peuvent être activés ensemble ou alternativement.

3. Machine à imprimer selon l'une des revendications précédentes,
**caractérisée en ce**
**que** les deux groupes d'impression flexographique (11) d'un poste d'impression double (10) respectif sont disposés de manière symétrique par rapport au cylindre d'impression (16) commun.

4. Machine à imprimer selon l'une des revendications précédentes,
**caractérisée en ce**
**que** chaque poste d'impression double (10) est suivi d'un sécheur (19) ou que chaque poste d'impression double (10) comprend au moins un sécheur (19), ou deux sécheurs ou quatre sécheurs.

5. Machine à imprimer selon la revendication 4,
**caractérisée en ce**
**que** le sécheur (19) est un sécheur UV ou **en ce que** les sécheurs (19) sont des sécheurs UV.

6. Machine à imprimer selon l'une des revendications 4 ou 5,
**caractérisée en ce**
**que** le cylindre d'impression (16) commun d'un poste d'impression double (10) respectif est réalisé sous la forme d'un cylindre de refroidissement (16).

7. Machine à imprimer selon la revendication 6,
**caractérisée en ce**
**que**, dans chaque poste d'impression double (10), sont disposés successivement sur la circonférence du cylindre de refroidissement (16), dans le sens de transport de la bande (T) :
- un groupe d'impression flexographique (11) ;
- un ou deux sécheurs UV (19) ;
- un groupe d'impression flexographique (11) ;et
- un ou deux sécheurs UV (19).

8. Machine à imprimer selon l'une des revendications précédentes,
**caractérisée en ce**
**qu'**un groupe d'impression flexographique (11) respectif est équipé d'un dispositif d'application d'encre (21) et d'un cylindre d'impression flexographique (15) avec un manchon d'impression supportant la forme à imprimer.

9. Machine à imprimer selon l'une des revendications précédentes,
**caractérisée en ce**
**qu'**un cylindre d'impression (16) respectif présente une circonférence inférieure à 1000 mm.

10. Machine à imprimer selon l'une des revendications précédentes,
**caractérisée en ce**
**qu'**en plus de la pluralité de groupes d'impression flexographique (11), il existe au moins un autre groupe d'impression flexographique (11) comme poste d'impression individuel (10) ou comme groupe de vernissage (10).

11. Machine à imprimer selon la revendication 10,
**caractérisée en ce**
le poste d'impression individuel (10a) est disposé dans le sens du transport de la bande (T) en amont de la pluralité de groupes d'impression flexographique (11), ou bien que le poste d'impression individuel (10a) est disposé dans le sens du transport de la bande (T) en aval de la pluralité de groupes d'impression flexographique (11).

12. Machine à imprimer selon la revendication 11,
**caractérisée en ce**
**que**, dans le poste d'impression individuel (10a), le cylindre d'impression (16) est réalisé sous la forme d'un cylindre de refroidissement (16) et **en ce que**, sur la circonférence du cylindre de refroidissement (16), sont disposés successivement, dans le sens de transport de la bande (T) :
- un groupe d'impression flexographique (11) ;et
- un ou deux sécheurs UV (19).

13. Machine à imprimer selon l'une des revendications précédentes,
**caractérisée en ce**
**que** le dernier poste d'impression double (10) est suivi d'un poste d'impression individuel (10a) et d'un sécheur à air chaud dans le sens du transport de la bande (T).

14. Procédé d'exploitation d'une machine à imprimer (100) selon l'une des revendications précédentes, pour l'impression d'une bande de support d'impression (1), pour lequel une machine à imprimer (100) selon l'une des revendications précédentes est prévue et exploitée et pour lequel, parmi les deux groupes d'impression flexographique (11) d'un poste d'impression double (10) respectif de la machine à imprimer (100), un groupe d'impression flexographique (11) au maximum est activé et imprime.

15. Procédé d'exploitation d'une machine à imprimer selon la revendication 14,
**caractérisé en ce**
**que** l'autre groupe d'impression flexographique (11) respectif d'un poste d'impression double (10) est soumis à une opération de préparation ou à une opération d'entretien.

16. Procédé d'exploitation d'une machine à imprimer selon l'une des revendications 14 ou 15,
**caractérisé en ce**
**que** les deux groupes d'impression flexographique (11) d'un poste d'impression double respectif (10) peuvent être activés et désactivés en parfait repérage.
